# EUROPÄISCHE PATENTSCHRIFT

(11) **EP 0 209 651 B1**
(45) Veröffentlichungstag und Bekanntmachung des Hinweises auf die Patenterteilung: **14.08.1991**
(21) Anmeldenummer: 86105992.1
(22) Anmeldetag: 30.04.1986
(51) Int. Cl.: C25D 1/02, G03F 7/12

(54) **Verfahren zum Herstellen von Spinndüsenplatten**
Process for manufacturing spinneret plates
Procédé de fabrication de plaques d'étirage

(30) Priorität: 09.07.1985 DE 3524411
(43) Veröffentlichungstag der Anmeldung: 28.01.1987
(73) Patentinhaber: KERNFORSCHUNGSZENTRUM KARLSRUHE GMBH, D-76050 Karlsruhe (DE)
(72) Erfinder: Ehrfeld, Wolfgang, Dr., D-7500 Karlsruhe 41 (DE); Hagmann, Peter, Dr., D-7514 Leopoldshafen (DE)

(56) Entgegenhaltungen:
- EP-A- 0 089 480
- US-A- 4 246 076

## Beschreibung

Die Erfindung betrifft ein Verfahren zum Herstellen von Spinndüsenplatten mit trichterförmigen Vorkanälen und sich hieran anschließeden Düsenkapillaren unter Anwendung tiefenlithographischer und galvanischer Methoden nach dem Oberbegriff von Anspruch 1.

Derartige Spinndüsenplatten werden für die Herstellung von Fasern benötigt, wobei der Ausgangsstoff aus organischem oder anorganischem Material in fließfähigem Zustand durch eine Vielzahl von Spinndüsenkanälen in den Platten hindurchgepreßt wird. Die Spinndüsenkanäle bestehen in den meisten Fällen aus Düsenkapillaren, durch die das Material als Faser austritt, und wesentlich weiteren Vorkanälen, denen das zu verspinnende Material zugeführt wird. Die Vorkanäle haben häufig die Form von Trichtern, die sich zu den Düsenkapillaren hin verjüngen, um schließlich in letztere überzugehen. Bei der getrennten Herstellung von Vorkanälen und Düsenkapillaren besteht die Gefahr, daß am Übergang in der Trennfuge ein unerwünschter Versatz auftritt.

Ein gattungsgemäßes Verfahren zur Herstellung einer Tintenstrahldüsenanordnung ist aus der US-A-4246076 bekannt. Dabei wird auf einem Substrat mit elektrisch leitfähiger, passivierter Oberfläche eine Schicht eines photopolimerisierbaren Materials aufgebracht, die über eine Maske mit einem Lochmuster bestrahlt wird. Sodann wird auf diese Schicht eine weitere Schicht aus dem gleichen Material aufgebracht und über eine zweite Maske mit kleinerem Lochmuster bestrahlt, so daß nach dem Entfernen der nicht bestrahlten Bereiche auf dem Substrat eine säulenförmige, eine Stufe aufweisende Negativform der Tintenstrahldüse verbleibt. Hierauf wird auf dem Substrat eine die Negativform einschließende Galvanikschicht erzeugt, worauf das Substrat von der Galvanikschicht getrennt und die Negativform durch ein Lösungsmittel entfernt wird.

Der Erfindung liegt die Aufgabe zugrunde, bei einem Verfahren der gattungsgemäßen Art einen Weg aufzuzeigen, durch den ein kontinuierlicher Übergang von den Vorkanälen zu den Düsenkapillaren sichergestellt wird.

Diese Aufgabe wird mit den im Kennzeichen von Anspruch 1 enthaltenen Maßnahmen gelöst. Durch die Verwendung der mit den trichterförmigen Vorkanälen versehenen metallischen Platte als Bestrahlungsmaske wird ein versatzfreier, fluchtender Übergang erzielt, wobei als strahlungsempfindliches Material sowohl ein Negativ-Resist als auch ein Positiv-Resist eingesetzt werden kann. In Anspruch 2 wird gezeigt, daß nach demselben Lösungsprinzip auch Düsenkapillaren in Form von rohrförmigen Ansätzen hergestellt werden können. Spinndüsenplatten mit rohrförmigen Düsenkapillaren werden besonders vorteilhaft als Bauteile für die Herstellung von Spinndüsenvorrichtungen für die Erzeugung von Hohl- oder Mehrkomponentenfasern eingesetzt. Solche Spinndüsenvorrichtungen bestehen im allgemeinen aus mehreren übereinander angeordneten Spinndüsenplatten. Da nach dem erfindungsgemäßen Verfahren die Düsenkapillaren sowohl in ihrem Einzelquerschnitt als auch in ihrer gegenseitigen Lage mit äußerster Präzision und Gleichmäßigkeit gefertigt werden können und die gegenseitige Justierung von mehreren relativ großen Spinndüsenplatten zum Zusammensetzen der Spinndüsenvorrichtungen kein größeres Problem darstellt, ist die Herstellung von Hohl- oder Mehrkomponentenfasern mit beliebigem Querschnitt und Aufbau möglich. Hierdurch lassen sich Fasern mit neuen und ungewöhnlichen Verwendungszwecken herstellen.

Der mit der Erfindung erzielbare, kontinuierliche Übergang von den Vorkanälen zu den Düsenkapillaren ist nicht nur bei kreisförmigen Querschnitten, sondern auch bei profilierten, z.B. sternförmigen Querschnitten der Düsenkapillaren möglich.

Die einzelnen Verfahrensschritte werden im folgenden anhand der Figuren erläutert:
Die Figur 1 zeigt eine metallische Platte mit trichterförmigen Vorkanälen 144. Die Seite der Platte 141, an der die verjüngten Enden der Vorkanäle 144 münden, ist mit einer Schicht 142 aus einem strahlungsempfindlichen Negativ-Resistmaterial verbunden. Diese Schicht 142 wird partiell durch die Vorkanäle 144 hindurch mit Röntgenstrahlung 143 eines Elektronensynchrotrons bestrahlt, so daß schwer lösliche Bereiche 145 entstehen, deren Form derjenigen der Düsenkapillaren entspricht.

Danach werden die Vorkanäle 144 mit einem wieder entfernbaren Füllmaterial 152 gefüllt, das sich mit den Bereichen 145 verbindet (Fig. 2). Nach dem Entfernen der nicht bestrahlten Bereiche der Schicht 142 mit einem flüssigen Entwickler entstehen auf der Platte 141 säulenförmige Negativformen 151 der Düsenkapillaren. Nun wird auf der als Galvanikelektrode dienenden metallischen Platte 141 eine die Negativformen 151 einschließende Galvanikschicht 162 erzeugt (Fig. 3). Das Füllmaterial 152 und die Negativformen 151 der Düsenkapillaren werden nach dem Einebnen der Galvanikschicht 162 herausgelöst, so daß eine aus den Teilen 141 und 162 bestehende Spinndüsenplatte 163 entsteht, bei der sich die Düsenkapillaren 161 nahtlos an die trichterförmigen Vorkanäle 144 anschließen (Figur 4).

Im Falle der Verwendung eines Positiv-Resistmaterials als strahlungsempfindliche Schicht 142a werden zunächst die bestrahlten Bereiche 142b mit einem flüssigen Entwickler entfernt (Figur 2a) und sodann die entfernten Bereiche und die Vorkanäle 144 mit einem wieder entfernbaren Füllmaterial 152a ausgefüllt, das schwerer löslich ist als das Positiv-Resistmaterial der Schicht 142a (Figur 2b). Darauf werden die nicht bestrahlten Bereiche der Schicht 142a entfernt, so daß auch in diesem Falle säulenförmige Negativformen 151a der Düsenkapillaren auf der metallischen Platte 141 entsprechend Figur 2c entstehen. Die weiteren Schritte (Erzeugen und Einebnen der Galvanikschicht 162, Fig. 3a, Entfernen des Füllmaterials 152a) entsprechen den vorbeschriebenen, so daß auch in diesem Falle eine Spinndüsenplatte 163 erzeugt wird, wie sie schematisch in Figur 4 gezeigt ist.

Das erfindungsgemäße Verfahren läßt sich auch anwenden für die Herstellung von Spinndüsenplatten mit rohrförmigen Düsenkapillaren. Auch in diesem Falle wird die metallische Platte 141 mit den Vorkanälen 144 als Bestrahlungsmaske benutzt (Figur 5), worauf die Schicht 142 nochmals partiell von der gegenüberliegenden Seite aus bestrahlt wird. Bei Verwendung eines Negativ-Resistmaterials wird für die Bestrahlung mit der energiereichen Strahlung 181 (Fig. 6) eine Maske benutzt, deren Absorberstrukturen 182 den Außendurchmessern der rohrförmigen Ansätze der Düsenkapillaren entsprechen, so daß die bestrahlten Bereiche 174 und 175 nicht bestrahlte rohrförmige Bereiche 183 der Schicht 142 umschließen. Nach dem Auffüllen der Vorkanäle 144 mit einem wieder entfernbaren Füllmaterial 191 werden die nichtbestrahlten rohrförmigen Bereiche 183 mit einem flüssigen Entwickler herausgelöst, so daß rohrförmige Hohlräume 192 entstehen (Figur 7). In diesen Hohlräumen 192 wird unter Verwendung der Platte 141 als Elektrode eine Galvanikstruktur in der Form von rohrförmigen, metallischen Ansatzen 202 erzeugt (Figur 8). Sodann werden nach dem Einebnen der Galvanikstruktur das restliche Resistmaterial der Schicht 142 und das Füllmaterial 191 entfernt, so daß eine aus der Platte 141 mit den trichterförmigen Vorkanälen 144 und den rohrförmigen Düsenkapillaren 202 bestehende Spinndüsenplatte 211 entsteht (Figur 9).

Im Falle der Verwendung eines Positiv-Resistmaterials werden zunächst die bestrahlten, dem Innenraum der Düsenkapillaren entsprechenden Bereiche mit einem flüssigen Entwickler entfernt und durch ein strahlungsunempfindliches Füllmaterial 191a ersetzt, das auch die Vorkanäle 144 ausfüllt (Figur 6a). Sodann erfolgt eine nochmalige partielle Bestrahlung der Schicht 142a mit energiereicher Strahlung 181 über eine Maske, deren Absorberstrukturen 182a Durchbrüche 182b aufweisen, die den Außendurchmessern der rohrförmigen Ansätze für die Düsenkapillaren entsprechen.

Auf diese Weise entstehen zwischen dem Füllmaterial 191a und dem nicht bestrahlten Resistmaterial der Schicht 142a rohrförmige, bestrahlte Bereiche 183a, die mit einem flüssigen Entwickler entfernt werden, so daß rohrförmige Hohlräume 192a entstehen (Figur 7a). Die weitere Behandlung (Galvanisieren 202, Einebnen der Galvanikstruktur, Entfernen des Füllmaterials 191a und des restlichen Resistmaterials 142a) erfolgt analog der Beschreibung zu Figur 8 und 9.

Anhand der Figuren 10, 11 und 12 wird im folgenden gezeigt, daß auch die metallische Platte mit den trichterförmigen Vorkanälen auf tiefenlithographisch-galvanischem Wege hergestellt werden kann. Hierzu wird auf einer als Galvanikelektrode dienenden Platte 12 eine Schicht 121 aus einem Negativ-Resistmaterial aufgebracht. Diese Schicht 121 wird über eine in geringem Abstand angeordnete Maske 122 partiell mit paralleler Röntgenstrahlung 123 eines Elektronensynchrotrons bestrahlt. Während der Bestrahlung führt die aus Maske 122, Resistschicht 121 und Platte 12 bestehende Einheit eine Taumelbewegung (Pfeile) relativ zur Strahlrichtung aus. Die Durchbrüche 125 in der Absorber struktur der Maske 122 haben einen Querschnitt, der dem der Düsenkapillaren entspricht. Durch die Strahlung 123 entstehen in der Resistschicht 121 Bereiche 124 mit trichterförmigen zur Platte 12 sich erweiterndem Querschnitt, die aufgrund der Bestrahlung im Vergleich zu den nicht bestrahlten Bereichen der Schicht 121 schwerer löslich sind. Nach dem Entfernen der nicht bestrahlten Bereiche der Resistschicht 121 mit einem flüssigen Entwickler entstehen auf der Platte 12 Negativformen 131 der trichterförmigen Vorkanäle. Nach dem galvanischen Abscheiden von Metall auf der Platte 12 und dem Einebnen dieser Galvanikschicht 141 (Figur 11) werden die Platte 12 und die Negativformen 131 entfernt, so daß eine mit trichterförmigen Vorkanälen 144 versehene metallische Platte 141 gemäß Figur 12 entsteht.

Die Herstellung der metallischen Platte mit trichterförmigen Vorkanälen kann auch bei Verwendung eines Positiv-Resistmaterials auf tiefenlithographisch-galvanischem Wege erfolgen. Die gemäß Fig. 10 während der Bestrahlung mit einer Taumelbewegung entstandenen Bereiche werden in diesem Falle entfernt und durch ein Füllmaterial ersetzt. Nach dem Entfernen des restlichen Resistmaterials mit einem Entwickler erhält man so Negativformen der trichterförmigen Vorkanäle aus dem Füllmaterial, die entsprechend den Figuren 11 und 12 weiterbearbeitet werden. Bei trapezförmigen Vorkanälen kann an die Stelle einer Taumelbewegung eine Kippbewegung treten.

Werden geringere Ansprüche an die Qualität der Vorkanäle gestellt, so kann anstelle der Bestrahlung mit einer Taumelbewegung eine Bestrahlung mit stark divergenter Strahlung einer flächenhaften Strahlungsquelle treten.

Als Positiv-Resistmaterial wird PMMA verwendet, das nach der Bestrahlung in einem flüssigen Entwickler aus Butyldiglycol, Morpholin, Ethanolamin und Wasser gelöst wird. Das Negativ-Resistmaterial ist auf Polystyrol-Basis aufgebaut, der hierfür erforderliche Entwickler besteht aus einem Gemisch aus Ketonen und höheren Alkoholen. Die galvanische Abscheidung von Metall erfolgt in einem chloridfreien Nickelsulfamatbad bei einer Temperatur von 52° C. Weitere Badbestandteile sind Borsäure, die zur Pufferung des Elektrolyten bei pH = 4 dient, und ein Netzmittel zur Porenverhütung. Die Röntgenmaske besteht aus einem für Röntgenstrahlung weitgehend durchlässigen Maskenträger aus ca. 20 µm starkem Beryllium und einem für Röntgenstrahlung weitgehend undurchlässigen Absorber aus ca. 15 µm Gold. Als energiereiche Strahlung wird Synchrotronstrahlung mit einer charakteristischen Wellenlänge von λ_{c}= 0,2 nm verwendet. Das wieder entfernbare strahlungsunempfindliche Füllmaterial besteht aus einem Gemisch aus einem Epoxidharz und einem internen Trennmittel.

## Patentansprüche

1. Verfahren zum Herstellen von Spinndüsenplatten mit trichterförmigen Vorkanälen und sich hieran anschließenden Düsenkapillaren unter Anwendung tiefenlithographischer und galvanischer Methoden, umfassend folgende Schritte:
a) Partielles Bestrahlen einer auf eine metallische Platte aufgebrachten Resistmaterialschicht mit energiereicher Strahlung unter Verwendung einer Maske;
b1)Entfernen der nicht bestrahlten Bereiche der Resistmaterialschicht im Falle der Verwendung eines Negativ-Resistmaterials, so daß Negativformen der Düsenkapillaren auf der metallischen Platte entstehen, oder
b2)Entfernen der bestrahlten Bereiche der Resistmaterialschicht, Auffüllen dieser Bereiche mit einem wieder entfernbaren Füllmaterial und anschließendes Entfernen der nicht bestrahlten Bereiche der Resistmaterialschicht im Falle der Verwendung eines Positiv-Resistmaterials, so daß ebenfalls Negativformen der Düsenkapillaren auf der metallischen Platte entstehen;
c) Erzeugen einer die Negativformen der Düsenkapillaren einschließenden Galvanikschicht auf der als Galvanikelektrode dienenden metallischen Platte und Entfernen der Negativformen;
gekennzeichnet durch folgende Merkmale:
d) die metallische Platte (141) wird mit den trichterförmigen Vorkanälen (144) versehen;
e) die Resistmaterialschicht (142) wird mit der Seite der metallischen Platte (141) verbunden, an der die verjüngten Enden der Vorkanäle (144) münden;
f) für das partielle Bestrahlen der Resistmaterialschicht (142) wird die mit den trichterförmigen Vorkanälen (144) versehene metallische Platte (141) als Maske verwendet;
g1)im Falle der Verwendung eines Negativ-Resistmaterials (Fall b1) werden die Vorkanäle (144) nach dem Bestrahlen mit einem wieder entfernbaren Füllmaterial (152) aufgefüllt, das nach dem Erzeugen und Einebnen der Galvanikschicht (162) ebenso wie die Negativformen (152) entfernt wird;
g2)im Falle der Verwendung eines Positiv-Resistmaterials (Fall b2) werden die Vorkanäle (144) zusammen mit den nach dem Bestrahlen und Entwickeln entstehenden Bereichen (142b) mit dem wieder entfernbaren Füllmaterial (152a) aufgefüllt, das nach dem Erzeugen und Einebnen der Galvanikschicht (162) entfernt wird, so daß
in beiden Fällen eine aus der Platte (141) mit den trichterförmigen Vorkanälen (144) und der Galvanikschicht (162) mit den Düsenkapillaren (161) bestehende Spinndüsenplatte (163) entsteht.

2. Verfahren zum Herstellen von Spinndüsenplatten mit rohrförmigen Düsenkapillaren nach Anspruch 1, gekennzeichnet durch folgende Schritte:
h1)nach dem partiellen Bestrahlen gemäß a) und f) nochmaliges partielles Bestrahlen der Schicht (142) mit energiereicher Strahlung (181) über eine Maske, deren Absorberstrukturen (182) den Außendurchmessern der rohrförmigen Ansätze für die Düsenkapillaren entsprechen, und Auffüllen der Vorkanäle (144) mit einem wieder entfernbaren Füllmaterial (191) im Falle der Verwendung eines Negativ-Resitmaterials, oder
h2)nach dem partiellen Bestrahlen gemäß a) und f) Entfernen der bestrahlten Bereiche und Auffüllen der entfernten Bereiche und der Vorkanäle (144) mit einem wieder entfernbaren, strahlungsunempfindlichen Füllmaterial (191a), nochmaliges partielles Bestrahlen der Schicht (142a) über eine Maske, deren Absorberstrukturen (182a) Durchbrüche (182b) aufweisen, die den Außendurchmessern der rohrförmigen Ansätze für die Düsenkapillaren entsprechen, im Falle der Verwendung eines Positiv-Resistmaterials.
i1)Entfernen der nicht bestrahlten Bereiche (183) der Schicht (142) aus Negativ-Resistmaterial, so daß rohrförmige Hohlräume (192, Fig. 7) entstehen im Falle von f₁, oder
i2)Entfernen der über die Maske bestrahlten Bereiche (183a, Fig. 6a) der Schicht (142a) aus Positiv-Resistmaterial, so daß ebenfalls rohrförmige Hohlräume (192a, Fig. 7a) entstehen im Falle von f₂;
j) Erzeugen einer Galvanikstruktur (202) in den rohrförmigen Hohlräumen (192 bzw. 192a) Einebnen derselben und Entfernen des Füllmaterials (191 bzw. 191a ) und des restlichen Resistmaterials (142 bzw. 142a) entsprechend Schritt e), so daß eine aus der Platte (141) mit den trichterförmigen Vorkanälen (144) und den rohrförmigen Düsenkapillaren (202) bestehende Spinndüsenplatte (211, Fig. 9) entsteht.

3. Verfahren nach Anspruch 1 oder 2, dadurch gekennzeichnet, daß die metallische Platte (141) mit den trichterförmigen Vorkanälen (144) ebenfalls auf tiefenlithographisch-galvanischem Wege hergestellt wird.

4. Verfahren nach Anspruch 1, 2 oder 3, dadurch gekennzeichnet, daß als energiereiche Strahlung die von einem Elektronensynchrotron erzeugte Röntgenstrahlung verwendet wird.

## Claims

1. Process for manufacturing spinneret plates with funnel-shaped basic channels and nozzle-type capillary tubes, which communicate with said channels, by means of deep-lithographic and galvanic methods, comprising the following steps:
a) partially irradiating a layer of resist material, which has been applied to a metallic plate, with energy-rich radiation by means of a mask;
b1) removing the non-radiated regions of the layer of resist material in the case where a negative resist material is used, so that negative forms of the nozzle-type capillary tubes are produced on the metallic plate, or
b2) removing the irradiated regions of the layer of resist material, filling these regions with a filler material, which is removable again, and subsequently removing the non-irradiated regions of the layer of resist material in the case where a positive resist material is used, so that negative forms of the nozzle-type capillary tubes are likewise produced on the metallic plate;
c) producing a galvanic layer, which encloses the negative forms of the nozzle-type capillary tubes, on the metallic plate, which serves as a galvanic electrode, and removing the negative forms;
characterised by the following features:
d) the metallic plate (141) is provided with the funnel-shaped basic channels (144);
e) the layer (142) of resist material is bonded to the side of the metallic plate (141), to which the tapering ends of the basic channels (144) extend;
f) the metallic plate (141), which is provided with the funnel-shaped basic channels (144), is used as a mask for the partial irradiation of the layer (142) of resist material;
g1) in the case where a negative resist material is used (case b1), the basic channels (144) are filled, after irradiation, with a filler material (152), which is removable again and is removed after the production and levelling of the galvanic layer (162), just like the negative forms (152);
g2) in the case where a positive resist material is used (case b2), the basic channels (144), together with the regions (142b) which are produced after irradiation and development, are filled with the filler material (152a), which is removable again and is removed after the production and levelling of the galvanic layer (162), so that
in both cases, a spinneret plate (163) is produced, which comprises the plate (141) with the funnel-shaped basic channels (144) and the galvanic layer (162) with the nozzle-type capillary tubes (161).

2. Process for manufacturing spinneret plates with tubular nozzle-type capillary tubes according to claim 1, characterised by the following steps:
h1) after partial irradiation in accordance with a) and f), repeatedly and partially irradiating the layer (142) with energy-rich radiation (181) by means of a mask, the absorber structures (182) of which correspond to the outer diameters of the tubular extensions for the nozzle-type capillary tubes, and filling the basic channels (144) with a filler material (191), which is removable again, in the case where a negative resist material is used, or
h2) after partial irradiation in accordance with a) and f), removing the irradiated regions and filling the removed regions and the basic channels (144) with a filler material (191a), which is removable again and is insensitive to radiation, repeately and partially irradiating the layer (142a) by means of a mask, the absorber structures (182a) of which have openings (182b), which correspond to the outer diameters of the tubular extensions for the nozzle-type capillary tubes, in the case where a positive resist material is used;
i1) removing the non-irradiated regions (183) of the layer (142) of negative resist material, so that tubular spaces (192, Fig. 7) are produced in the case of f₁, or
i2) removing the regions (183a, Fig. 6a) of the layer (142a) of positive resist material, which have been irradiated by means of the mask, so that tubular spaces (192a, Fig. 7a) are likewise produced in the case of f₂;
j) producing a galvanic structure (202) in the tubular spaces (192 or 192a), levelling same and removing the filler material (191 or 191a) and the remaining resist material (142 or 142a) according to step e), so that a spinneret plate (211, Fig. 9) is produced, which comprises the plate (141) with the funnel-shaped basic channels (144) and the tubular nozzle-type capillary tubes (202).

3. Process according to claim 1 or 2, characterised in that the metallic plate (141) with the funnel-shaped basic channels (144) is likewise manufactured by means of deep-lithographic and galvanic methods.

4. Process according to claim 1, 2 or 3, characterised in that the X-radiation, which is produced by an electron synchrotron, is used as energy-rich radiation.

## Revendications

1. Procédé de fabrication de plaques d'étirage avec des canaux d'entrée en forme de cône et des tubes capillaires s'y rejoignant mettant en oeuvre des méthodes de lithographie profonde et galvaniques, englobant les étapes suivantes :
a) Irradiation partielle d'une couche en matériau résistant posée sur une plaque métallique, par un rayonnement puissant sur le plan énergétique, en mettant en oeuvre un cache,
b1) Enlèvement des zones non irradiées de la couche de matériau résistant, dans le cas où on utilise un matériau résistant - négatif, de telle façon qu'il apparaisse des formes négatives de tubes capillaires sur la plaque métallique, ou bien,
b2) Enlèvement des zones irradiées de la couche de matériau résistant, remplissage de ces zones avec un matériau de remplissage, que l'on peut retirer à nouveau, et ensuite enlèvement des zones de la couche en matériau résistant non irradiées dans le cas où on utilise un matériau résistant - positif, de telle façon qu'il apparaisse également des formes négatives de tubes capillaires sur la plaque métallique ;
c) Production d'une couche galvanique entourant les formes négatives des tubes capillaires sur la plaque métallique utilisée en tant qu'électrode galvanique et enlèvement des formes négatives,
caractérisé par les caractéristiques suivantes :
d) la plaque métallique (141) est prévue avec les canaux d'entrée (144) en forme de cône,
e) la couche de matériau résistant (142) est accrochée sur la face de la plaque métallique (141), sur laquelle débouchent les extrémités rétrécies des canaux d'entrée (144),
f) pour l'irradiation partielle de la couche en matériau résistant (142) on utilise la plaque métallique (141) prévue avec les canaux d'entrée (144) en forme de cône, en tant que cache,
g1) dans le cas où l'on utilise un matériau résistant - négatif (cas b1) on remplit les canaux d'entrée (144), après l'irradiation, avec un matériau de remplissage (152) que l'on peut à nouveau retirer, que l'on enlève, comme les formes négatives (152), après la production et l'aplanissement de la couche galvanique (162) ;
g2) dans le cas où l'on utilise un matériau résistant - positif (cas b2), on remplit les canaux d'entrée (144) en même temps que les zones (142b) apparaissant après l'irradiation et le développement, avec le matériau de remplissage (152a) que l'on peut à nouveau retirer, que l'on enlève après la production et l'aplanissement de la couche galvanique (162), de telle sorte que, dans les deux cas, il se forme une plaque d'étirage (163) constituée par la plaque (141) avec les canaux d'entrée (144) en forme de cône et la couche galvanique (162) avec les tubes capillaires (161).

2. Procédé de fabrication de plaques d'étirage avec des tubes capillaires en forme de tube selon la revendication 1, caractérisé par les étapes suivantes :
h1) après l'irradiation partielle selon a) et f), poursuite de l'irradiation partielle de la couche (142) avec un rayonnement puissant sur le plan énergétique (181) en se servant d'un cache dont les structures absorbantes (182) correspondent aux dimensions extérieures des saillies de forme tubulaire des tubes capillaires, et remplissage des canaux d'entrée (144) avec un matériau de remplissage (191), que l'on peut à nouveau retirer, dans le cas où l'on utilise un matériau résistant - négatif, ou bien,
h2) après l'irradiation partielle selon a) et f), enlèvement des zones irradiées et remplissage des zones que l'on a vidées et des canaux d'entrée (144) avec un matériau de remplissage (191a) sensible aux rayonnements, que l'on peut à nouveau retirer, poursuite de l'irradiation partielle de la couche (142a) en se servant d'un cache, dont les structures absorbantes (182a) présentent des perforations (182b) qui correspondent aux diamètres extérieurs des saillies en forme de tube des tubes capillaires, dans le cas où l'on utilise un matériau résistant - positif,
i1) enlèvement des zones (183) non irradiées de la couche (142) en matériau résistant - négatif, de telle sorte qu'il se forme des chambres creuses en forme de tube (192, figure 7) dans le cas de b1), ou bien
i2) enlèvement des zones (183a, figure 6a) irradiées à travers le cache de la couche (142a), en matériau résistant - positif, de telle sorte qu'il se forme de la même façon des chambres creuses en forme de tube (192a, figure 7a), dans le cas de b2) ;
j) production d'une structure galvanique (202) à l'intérieur des chambres creuses de forme tubulaire (192 ou 192a), aplanissement de celle-ci, et enlèvement du matériau de remplissage (191 ou respectivement 191a) et du matériau résistant résiduel (142 ou respectivement 142a) correspondant à l'étape e), de telle sorte qu'il se forme une plaque d'étirage (211, figure 9) constituée par la plaque (141) avec les canaux d'entrée (144) en forme de cône et les tubes capillaires (202) en forme de tube.

3. Procédé selon l'une quelconque des revendications 1 ou 2, caractérisé en ce que l'on fabrique la plaque métallique (141) comme les canaux d'entrée (144) en forme de cône également, par la voie lithographique profonde - galvanique.

4. Procédé selon l'une quelconque des revendications 1, 2 ou 3, caractérisé en ce que l'on utilise en tant que rayonnement puissant sur le plan énergétique le rayonnement X produit par un synchroton à électrons.
